# EUROPÄISCHE PATENTSCHRIFT

(11) **EP 0 572 453 B1**
(45) Veröffentlichungstag und Bekanntmachung des Hinweises auf die Patenterteilung: **30.08.1995**
(21) Anmeldenummer: 92904485.7
(22) Anmeldetag: 11.02.1992
(51) Int. Cl.: C11D 1/825, C11D 1/722

(54) **VERFAHREN ZUR HERSTELLUNG EINER MISCHUNG AUS ALKOXYLIERTEN ALKOHOLEN UND IHRE VERWENDUNG ALS SCHAUMDÄMPFENDER TENSIDZUSATZ IN REINIGUNGSMITTELN FÜR MASCHINELLE REINIGUNGSPROZESSE**
METHOD FOR MANUFACTURING A MIXTURE OF ALKOXYLATED ALCOHOLS AND ITS USE AS ANTIFOAM TENSIDE ADDITIVE IN CLEANING PRODUCTS FOR MECHANICAL WASHING PROCESSES
METHODE POUR LA PREPARATION D'UN MELANGE DE DEUX ALCOOLS ALCOXYLES ET SON UTILISATION COMME ADDITIF TENSIO-ACTIF ANTI-MOUSSE DANS DES PRODUITS DE NETTOYAGE POUR DES PROCEDES DE NETTOYAGE EN MACHINE

(30) Priorität: 22.02.1991 DE 4105602
(43) Veröffentlichungstag der Anmeldung: 08.12.1993
(73) Patentinhaber: BASF Aktiengesellschaft, 67063 Ludwigshafen (DE)
(72) Erfinder: STOECKIGT, Dieter, D-6700 Ludwigshafen (DE); BAUR, Richard, D-6704 Mutterstadt (DE); TRAPP, Horst, D-6831 Plankstadt (DE); PERNER, Johannes, D-6730 Neustadt (DE)
(86) Internationale Anmeldenummer: EP9200289
(87) Internationale Veröffentlichungsnummer: WO9214808

(56) Entgegenhaltungen:
- EP-A- 0 018 482
- EP-A- 0 254 208
- EP-A- 0 343 503
- CHEMICAL ABSTRACTS, vol. 95, no. 5, Columbus, Ohio, US; abstract no. 82812, & JP, A, 8 147 497

## Beschreibung

Die vorliegende Erfindung betrifft ein Verfahren zur Herstellung einer Mischung aus alkoxylierten Alkoholen der allgemeinen Formel I

R-O-(C₂H₄O)ₓ-(C₃H₆O)_{y}-H (I)

in der
- x: einen mittleren Ethoxylierungsgrad von 1 bis 12 bezeichnet und
- y: einen mittleren Propoxylierungsgrad von 1 bis 15 bedeutet.

Gegenstand der Erfindung ist auch die Verwendung dieser Mischung als schaumdämpfender Tensidzusatz in Reinigungsmitteln für maschinell ablaufende Reinigungsprozesse. Weiterhin betrifft die Erfindung derartige Mischungen aus alkoxylierten Alkoholen I enthaltende Reinigungsmittel.

Nach den Erfahrungen der Praxis müssen bei maschinell ablaufenden Reinigungsprozessen, beispielsweise bei der maschinellen Geschirreinigung, im allgemeinen zwei aufeinanderfolgende, meist durch einen Zwischenspülgang mit Wasser getrennte Spülgänge mit verschiedenartigen Reinigungsmitteln angewendet werden. In der eigentlichen Reinigungsflotte kommen alkalisch reagierende Mittel zur Ablösung und Emulgierung von beispielsweise Speiseresten zum Einsatz. In der Nach- oder Klarspülflotte werden dagegen spezielle Klarspülmittel zur Erzielung einer klaren, fleck- und schleierfreien Oberfläche, z.B. auf Geschirr, verwendet. Diese Mittel müssen eine gute Netzwirkung haben, damit das Spülwasser filmartig von der Oberfläche abläuft und keine sichtbaren Rückstände hinterläßt, und gut in Wasser dispergierbar sein. Wegen der starken Flottenbewegung in den hierbei verwendeten Reinigungs- und Spülmaschinen müssen Klarspülmittel zusätzlich ausreichend schaumarm sein.

Solche Mittel sind in großer Zahl bekannt; es seien beispielsweise Netzmittel wie Ethylen- und/oder Propylenoxidaddukte an Alkohole, Phenole oder Amine erwähnt.

So betrifft die EP-A 034 275 (1) die Verwendung von nichtionischen Tensiden, die durch Umsetzung mindestens eines 4- bis 14-fach ethoxylierten C₈-C₂₀-Alkanols mit 1,2-Butylenoxid im Molverhältnis 1 : 1,6 bis 1 : 2,4 erhalten worden sind, in biologisch abbaubaren und schwach schäumenden Reinigungs- und Spülmitteln.

Die EP-A 161 537 (2) betrifft die Verwendung von mit Methyl-, Ethyl- oder Allylresten endgruppenverschlossenen nichtionischen Tensiden, die durch stufenweise Alkoxylierung von C₈-C₂₂-Alkanolen mit mindestens zwei verschiedenen Alkylenoxiden erhalten werden können, als schaumarme, schaumdämpfende und biologisch abbaubare Tenside in industriellen Reinigungsprozessen.

Die EP-B 019 173 (3) betrifft die Verwendung von zuerst mit Propylenoxid und dann mit Ethylenoxid umgesetzten C₉-C₁₈-Alkanolen als schaumarme und biologisch abbaubare Tensidzusätze in Geschirrspülmitteln für Geschirrspülmaschinen.

In der EP-A 254 208 (4) wird ein schaumarmes Tensidgemisch offenbart, welches 10 bis 40 Gew. -% eines ethoxylierten und danach propoxylierten Alkylpolyalkylenglykol-Mischethers enthält. Als Beispiel wird auf S. 6 ein Mischether genannt, der im wesentlichen ein Gemisch aus C₁₂- und C₁₄-Alkoholen beinhaltet ("LS-Kokosalkohol"), welches folgende Kohlenstoffkettenlängenverteilung aufweist:
C₁₀ o bis 2 %
C₁₂ 70 bis 75 %
C₁₄ 24 bis 30 %
C₁₆ 0 bis 2 %
Aus der Zusammenfassung Chemical Abstracts 95, 82812 q (1981) (5) ist ein 80:20-Gemisch aus einem Polyether der Formel C₁₂/C₁₃-Alkyl-O(C₂H₄O)₆(C₃H₆O)₂H und einem Polyether der Formel C₁₂/C₁₃-Alkyl-O(C₂H₄O)₇(C₃H₆O)₂₀H als Bestandteil von Wasch- und Reinigungsmitteln bekannt.

Die EP-A 343 503 (6) betrifft ein Tensidgemisch für den Einsatz in Spül- und Reinigungsmitteln, inbesondere in Klarspülmitteln für die maschinelle Geschirreinigung, mit verringerter Schaumbildung, welches als Komponenten längerkettige ethoxylierte und danach propoxylierte oder butoxylierte Alkohole enthält.

In der EP-A 018 482 (7) werden biologisch abbaubare und schwach schäumende Tenside beschrieben, die durch Umsetzung eines längerkettigen Alkohols mit einem Alkylenoxid mit mindestens 3 C-Atomen und anschließende Ethoxylierung hergestellt worden sind.

In allen Dokumenten werden zuerst die Einzelkomponenten alkoxyliert und danach erst Mischungen mit anderen alkoxylierten Komponenten oder anderen Bestandteilen der Formulierungen vorgenommen.

Tenside der genannten Art und auch Mischungen hieraus erweisen sich bei Verwendung in Reinigungsmitteln für maschinell ablaufende Reinigungsprozesse allerdings noch als verbesserungsbedürftig. Insbesondere das Schaumdämpfungsverhalten und die Dispergierbarkeit in Wasser sind noch nicht optimal.

Somit lag der vorliegenden Erfindung die Aufgabe zugrunde, den geschilderten Mängeln des Standes der Technik abzuhelfen.

Demgemäß wurde das eingangs definierte Verfahren zur Herstellung einer Mischung aus alkoxylierten Alkoholen I, welches dadurch gekennzeichnet ist, daß man mindestens zwei Gemische von Alkoholen der allgemeinen Formel

R-O-H

wobei ein Alkoholgemisch geradkettige oder verzweigte C₈-C₁₈-Alkylgruppen als Rest R und ein anderes Alkoholgemisch geradkettige oder verzweigte C₁₀-C₂₀-Alkylgruppen als Rest R trägt, die beiden Reste R sich aber in der durchschnittlichen Anzahl der C-Atome um mindestens 0,5 unterscheiden müssen und wobei beide Alkoholgemische im Gew.-Verhältnis von 10:90 bis 90:10 vorliegen, miteinander mischt und diese Mischung zuerst mit der entsprechenden Menge Ethylenoxid und danach mit der entsprechenden Menge Propylenoxid umsetzt, und die Verwendung einer solchen Mischung als schaumdämpfender Tensidzusatz in Reinigungsmitteln für maschinell ablaufende Reinigungsprozesse gefunden.

Als geradkettige oder verzweigte C₈-C₁₈- bzw. C₁₀-C₂₀-Alkylreste für R seien beispielsweise genannt: n-Octyl, 2-Ethylhexyl, n-Nonyl, iso-Nonyl, n-Decyl, iso-Decyl, n-Undecyl, n-Dodecyl, n-Tridecyl, iso-Tridecyl, n-Tetradecyl, n-Pentadecyl, n-Hexadecyl, n-Heptadecyl, n-Octadecyl und n-Eicosyl. Die Reste R sind vorzugsweise geradkettig oder nur in geringem Umfang verzweigt, d.h. sie enthalten maximal 3 Methyl- oder Ethylseitenketten.

Je nach der Herkunft des bei der Synthese der Verbindungen I eingesetzten Alkanols handelt es sich bei R um Reste von natürlich vorkommenden Fettalkoholen oder vorzugsweise von synthetisch hergestellten Oxo- oder Ziegler-Alkoholen. Beispiele für gut einsetzbare nach der Oxosynthese hergestellte Alkohole sind C₉/C₁₁-, C₁₂/C₁₄-, C₁₃/C₁₅- und C₁₆/C₁₈-Alkanolgemische. Beispiele für gut einsetzbare nach der Ziegler-Synthese hergestellte Alkohole sind C₈/C₁₀-, C₁₀/C₁₂-, C₁₂/C₁₄-, C₁₂/C₁₆-und C₁₆/C₂₀-Alkanolgemische.

Da die bei der Synthese der Verbindungen I eingesetzten Alkanole in der Regel statistische Homologen- und auch Isomerengemische darstellen, ist es zweckmäßig, von einer durchschnittlichen Anzahl der C-Atome zu sprechen. Dieser Durchschnittswert stellt üblicherweise das Häufigkeitsmaximum dar.

Die alkoxylierten Alkohole I werden zweckmäßigerweise durch Ethoxylierung und anschließende Propoxylierung der genannten Alkanole in an sich bekannter Weise hergestellt. Diese Verfahren sind dem Fachmann bekannt und bedürfen keiner weiteren Erläuterung.

Der Ethoxylierungsgrad x liegt bei 1 bis 12, vorzugsweise 2 bis 5, insbesondere 3 bis 4; der Propoxylierungsgrad beträgt 1 bis 15, vorzugsweise 2 bis 6, insbesondere 4 bis 6. Die Alkoxylierungsgrade x und y stellen in der Regel ebenfalls Durchschnittswerte dar.

Man verwendet eine Mischung aus mindestens zwei, vorzugsweise zwei oder drei, insbesondere zwei Gemischen von Alkoholen der Formel R-O-H, wobei zwei Reste R sich in der durchschnittlichen Anzahl der C-Atome um mindestens 0,5 unterscheiden müssen, und wobei die entsprechenden zwei Alkoholgemische im Verhältnis von 10:90 bis 90:10, vorzugsweise 25:75 bis 75:25, vorliegen. Besonders günstig ist ein Unterschied in der durchschnittlichen Anzahl der C-Atome der beiden Reste R von mindestens 1, insbesondere ein Unterschied von 1 bis 2.

Maschinell ablaufende Reinigungsprozesse finden sich hauptsächlich in der Metallindustrie, in der Lebensmittelindustrie, z.B. der Getränke-, Konserven-, Zuckerindustrie oder milch-, fleisch- und fettverarbeitenden Industrie, im Gaststättengewerbe und auch im Haushalt. So müssen häufig von Metallgegenständen nach ihrer Herstellung oder Verarbeitung Verunreinigungen und Rückstände, die von beispielsweise Zieh- und Walzfetten oder organischen Korrosionsschutzmitteln herrühren, entfernt werden. Alle Oberflächen von Behältnissen und Arbeitsgeräten, die bei der Herstellung und Weiterverarbeitung sowie beim Transport mit einem Lebensmittel in Berührung kommen, müssen in bestimmten Zeitabständen von Lebensmittelrückständen und sonstigen Verschmutzungen gereinigt werden. Ein typisches Beispiel für einen industriell durchgeführten maschinellen Reinigungsprozeß aus der Getränkeindustrie ist die Wäsche von gebrauchten Flaschen, die beispielsweise Bier, Milch, Erfrischungsgetränke oder Mineralwasser enthielten.

Von besonderer Bedeutung ist die erfindungsgemäße Verwendung der bezeichneten Mischung aus alkoxylierten Alkoholen I bei der maschinellen Geschirreinigung im Haushalt, in Gaststättenbetrieben und in der Industrie. Hierbei werden die genannten Mischungen mit hervorragender Wirkung insbesondere als schaumdämpfende Tensidzusätze in Klarspülmitteln für die maschinelle Geschirreinigung eingesetzt.

Nähere Angaben zur Technologie der maschinellen Geschirreinigung und zur Zusammensetzung von hierbei verwendeten Reinigungs- und Klarspülmitteln finden sich beispielsweise in Tenside Detergents Bd. 19 (1982), S. 123-126, (8) , oder in Ullmanns Encyklopädie der technischen Chemie, 4. Auflage, Bd. 20 (1981), S. 149-150, (9).

Demnach enthält ein hierbei gebräuchliches Klarspülmittel nichtionische Tenside, Hydrotrope (Solubilisatoren) wie Isopropanol, Ethanol und/oder Cumolsulfonat, Wasser und gegebenenfalls organische oder anorganische Säuren und Hilfsstoffe wie Farbstoffe und Konservierungsmittel.

Gegenstand der vorliegenden Erfindung ist auch ein Verfahren zur Herstellung von Reinigungsmitteln für maschinell ablaufende Reinigungsprozesse, insbesondere von Klarspülmitteln für die maschinelle Geschirreinigung, welches dadurch gekennzeichnet ist, daß man diesen Mitteln als schaumdämpfenden Tensidzusatz eine Mischung aus alkoxylierten Alkoholen I zugibt.

Gegenstand der vorliegenden Erfindung sind weiterhin Reinigungsmittel für maschinell ablaufende Reinigungsprozesse, die eine Mischung aus alkoxylierten Alkoholen I als schaumdämpfenden Tensidzusatz in einer Menge von 0,1 bis 40 Gew.-%, vorzugsweise 0,5 bis 20 Gew.-%, bezogen auf die Gesamtmenge der Formulierung, enthalten.

Weiterhin sind Gegenstand der vorliegenden Erfindung Klarspülmittel für die maschinelle Geschirreinigung, die eine Mischung aus alkoxylierten Alkoholen I als schaumdämpfenden Tensidzusatz in einer Menge von 0,5 bis 30 Gew.-%, vorzugsweise 1 bis 15 Gew.-%, bezogen auf die Gesamtmenge der Formulierung, enthalten.

Mit der erfindungsgemäß hergestellte Mischung aus alkoxylierten Alkoholen I erreicht man ein Optimum der gewünschten Eigenschaften bei der Reinigung der genannten harten Oberflächen, also beispielsweise von Metall oder Geschirr, nämlich gute Netzwirkung, streifenfreien Ablauf vom Spülgut, schaumdämpfende Wirkung bzw. Schaumarmut und gute Dispergierbarkeit in Wasser. Weiterhin ist von Vorteil, daß die bezeichnete Mischung der Verbindungen I biologisch gut abbaubar sind.

### Beispiele

### Beispiel 1

### Herstellung einer Mischung aus alkoxylierten Oxoalkohlen

In einem Autoklaven wurden 100 g eines C₁₂/C₁₄-Oxoalkohols mit einer durchschnittlichen Anzahl der C-Atome von 13 (entsprechend 0,5 mol) und 107 g eines C₁₃/C₁₅-Oxoalkohols mit einer durchschnittlichen Anzahl der C-Atome von 14 (entsprechend 0,5 mol) zusammen mit 0,2 g Kalilumhydroxid als Alkoxylierungskatalysator vorgelegt. Bei 110 bis 120°C wurden kontinuierlich 154 g Ethylenoxid (entsprechend 3,5 mol) eingegast. Zur Vervollständigung der Umsetzung wurde 1 Stunde bei derselben Temperatur nachgerührt. Dann wurden bei 130 bis 140°C kontinuierlich 319 g Propylenoxid (entsprechend 5,5 mol) zugegeben. Anschließend ließ man 2 Stunden bei dieser Temperatur nachreagieren.

Es resultierten 680 g einer Mischung der alkoxylierten Oxoalkohole mit einer OH-Zahl von 83 und einem Trübungspunkt von 32°C, gemessen in Butyldiglykol gemäß DIN 53 917.

### Anwendungstechnische Eigenschaften

Zur Messung der anwendungstechnischen Eigenschaften wurden Klarspülmittelformulierungen für die maschinelle Geschirreinigung im Haushalt hergestellt. Die nachfolgende Tabelle zeigt die Zusammensetzungen dieser Formulierungen.

Zur Charakterisierung der Formulierungen wurden der Trübungspunkt der Formulierungen, das Schaumdämpfungsverhalten in der Geschirrspülmaschine und die Dispergierbarkeit in heißem Wasser bestimmt.

Der Trübungspunkt wurde gemäß DIN 53 917 bestimmt. Aus Praxisuntersuchungen weiß man, daß fallende Trübungspunkte, gleichbedeutend mit einer Zunahme der Hydrophobie, Verbesserungen im Schaumverhalten zur Folge haben, andererseits aber die Dispergierfähigkeit absenken, was zu einer ungleichmäßigen Verteilung des Klarspülers in der Spülflotte und damit zu einer Verschlechterung des Ablaufverhaltens (Flecken-, Streifen- und Schlierenbildung) führt. Bei Trübungspunkten < 40°C wird außerdem Instabilität, d.h. Phasentrennung, der Klarspülerformulierung beobachtet.

Das Schaumdämpfungsverhalten wird in der Geschirrspülmaschine durch den sogenannten "Ei-Test" geprüft. Hierbei wird durch magnetische Induktionsmessung in einem handelsüblichen Haushalts-Geschirrspülautomaten mit Hilfe eines Zählwerks die Zahl der Umdrehungen eines Sprüharms bestimmt. Durch Schaumbildung, die besonders bei Anwesenheit von Proteinen (Eiweiß) auftritt, wird die Umdrehungszahl des Sprüharms vermindert. Die Umdrehungszahl stellt somit wegen der verringerten Rückstoßkraft ein Maß für die Tauglichkeit von Tensiden in Reinigungsgeräten mit hoher Mechanik dar. Die Testzeit beträgt 12 Minuten, wobei die durchschnittliche Umdrehungszahl pro Minute aus der Gesamtumdrehungszahl berechnet wird. Der Waschvorgang wird bei Raumtemperatur begonnen, nach etwa 10 Minuten beträgt die Temperatur des Spülwassers 60°C.

Zur Beurteilung der Dispergierbarkeit wird die Klarspülformulierung mittels einer Membranpumpe in ein Glasrohr, durch das 90°C heißes Leitungswasser strömt, eingedüst. Am Ende des Glasrohres wird die so erzeugte Dispersion durch eine zweite Düse in ein Becherglas gesprüht. Bei einer Laufzeit von ca. 3,5 Min. werden ca. 30 ml Klarspülformulierung in einen Wasserstrom von 2 Liter Wasser von 90°C eindosiert. Die Dispersion wird im Glasrohr und im Becherglas visuell beurteilt und benotet, wobei folgendes Benotungsschema zugrunde liegt:
Note 1: keine Dispersion, Produkt schwimmt auf (große Tropfen > 5 mm)
Note 2: beginnende Dispergierung im Glasrohr, im Becherglas kleinere Tropfen (2 bis 3 mm)
Note 3: mäßige Dispergierung im Glasrohr, im Becherglas mäßig dispergiert (feine Tröpfchen von ca. 1 mm)
Note 4: gute Dispergierung im Rohr, im Becherglas feine Dispersion (Tröpfchen < 0,5 mm)
Note 5: sehr feinteilige Dispersion im Glasrohr und im Becherglas.

Die Ergebnisse der Messungen sind in der nachfolgenden Tabelle wiedergegeben.

Den obigen Beispielen ist zu entnehmen, daß bei Einsatz der erfindungsgemäß zu verwendenden Tensidzusätze (Beispiele 5 und 6) Klarspülformulierungen erhalten werden, die ein ausgezeichnetes Schaumdämpfungsverhalten mit einer ausgezeichneten Dispergierbarkeit verbinden, trotz eines manchmal sehr tiefen Trübungspunktes (Beispiel 5). Häufig führt die Absenkung des Trübungspunktes durch Zusatz eines hydrophoben Tensids zwar zu einer Verbesserung der Schaumdämpfung, gleichzeitig aber zum Verlust der dispergierenden Eigenschaften. Durch Zusatz von Solubilisatoren wird üblicherweise der Trübungspunkt wieder angehoben und damit die Dispergierfähigkeit verbessert. Beispiel 5 zeigt, daß durch Zusatz der bezeichneten Mischungen aus Verbindungen I auf Solubilisatoren zur Anhebung des Trübungspunktes ganz oder zumindest teilweise verzichtet werden kann.

Die Vergleichsbeispiele 2, 3, 4 und 7 zeigen, wie durch Zusatz bzw. Mischung bekannter Mittel des Standes der Technik die Schaumdämpfung zwar etwas verbessert, die Dispergierfähigkeit aber durch Absenkung des Trübungspunktes verschlechtert wird.

## Patentansprüche

1. Verfahren zur Herstellung einer Mischung aus alkoxylierten Alkoholen der allgemeinen Formel I
R―O―(C₂H₄O)ₓ―(C₃H₆O)_{y}―H (I)
in der
x einen mittleren Ethoxylierungsgrad von 1 bis 12 bezeichnet und
y einen mittleren Propoxylierungsgrad von 1 bis 15 bedeutet,
dadurch gekennzeichnet, daß man mindestens zwei Gemische von Alkoholen der allgemeinen Formel
R―O―H
wobei ein Alkoholgemisch geradkettige oder verzweigte C₈-C₁₈-Alkylgruppen als Rest R und ein anderes Alkoholgemisch geradkettige oder verzweigte C₁₀-C₂₀-Alkylgruppen als Rest R trägt, die beiden Reste R sich aber in der durchschnittlichen Anzahl der C-Atome um mindestens 0,5 unterscheiden müssen und wobei beide Alkoholgemische im Gew.-Verhältnis von 10:90 bis 90:10 vorliegen, miteinander mischt und diese Mischung zuerst mit der entsprechenden Menge Ethylenoxid und danach mit der entsprechenden Menge Propylenoxid umsetzt.

2. Verfahren zur Herstellung einer Mischung aus alkoxylierten Alkoholen I nach Anspruch 1, dadurch gekennzeichnet, daß man die Mengen an Ethylenoxid und Propylenoxid so wählt, daß die Produkte I
einen mittleren Ethoxylierungsgrad x von 2 bis 5 und
einen mittleren Propoxylierungsgrad y von 2 bis 6
aufweisen.

3. Verfahren zur Herstellung einer Mischung aus alkoxylierten Alkoholen I nach Anspruch 1 oder 2, dadurch gekennzeichnet, daß man als Gemische von Alkoholen der allgemeinen Formel
R―O―H
Gemische aus der Gruppe der C₉/C₁₁-Oxoalkohole, C₁₂/C₁₄-Oxoalkohole, C₁₃/C₁₅-Oxoalkohole, C₁₆/C₁₈-Oxoalkohole, C₈/C₁₀-Ziegler-Alkohole, C₁₀/C₁₂-Ziegler-Alkohole, C₁₂/C₁₄-Ziegler-Alkohole, C₁₂/C₁₆-Ziegler-Alkohole und C₁₆/C₂₀-Ziegler-Alkohole einsetzt.

4. Verfahren zur Herstellung einer Mischung aus alkoxylierten Alkoholen I nach den Ansprüchen 1 bis 3, dadurch gekennzeichnet, daß man als Gemisch von Alkoholen der allgemeinen Formel
R―O―H
ein Gemisch aus einem C₁₂/C₁₄-Oxoalkohol und einem C₁₃/C₁₅-Oxoalkohol einsetzt.

5. Verwendung einer Mischung aus alkoxylierten Alkoholen I gemäß den Ansprüchen 1 bis 4 als schaumdämpfender Tensidzusatz in Reinigungsmitteln für maschinell ablaufende Reinigungsprozesse.

6. Verwendung einer Mischung aus alkoxylierten Alkoholen I gemäß den Ansprüchen 1 bis 4 als schaumdämpfender Tensidzusatz für Klarspülmittel für die maschinelle Geschirreinigung.

7. Verfahren zur Herstellung von Reinigungsmitteln für maschinell ablaufende Reinigungsprozesse, dadurch gekennzeichnet, daß man diesen Mitteln als schaumdämpfenden Tensidzusatz eine Mischung aus alkoxylierten Alkoholen I gemäß den Ansprüchen 1 bis 4 zugibt.

8. Verfahren zur Herstellung von Klarspülmitteln für die maschinelle Geschirreinigung, dadurch gekennzeichnet, daß man diesen Mitteln als schaumdämpfenden Tensidzusatz eine Mischung aus alkoxylierten Alkoholen I gemäß den Ansprüchen 1 bis 4 zugibt.

9. Reinigungsmittel für maschinell ablaufende Reinigungsprozesse, enthaltend eine Mischung aus alkoxylierten Alkoholen I gemäß der Ansprüchen 1 bis 4 als schaumdämpfenden Tensidzusatz in einer Menge von 0,1 bis 40 Gew.-%, bezogen auf die Gesamtmenge der Formulierung.

10. Klarspülmittel für die maschinelle Geschirreinigung, enthaltend eine Mischung aus alkoxylierten Alkoholen I gemäß den Ansprüchen 1 bis 4 als schaumdämpfenden Tensidzusatz in einer Menge von 0,5 bis 30 Gew.-%, bezogen auf die Gesamtmenge der Formulierung.

## Claims

1. A process for preparing a mixture of alkoxylated alcohols of the general formula I
R-O-(C₂H₄O)ₓ-(C₃H₆O)_{y}-H (I)
where
x is an average degree of ethoxylation of from 1 to 12 and
y is an average degree of propoxylation of from 1 to 15,
which comprises mixing at least two mixtures of alcohols of the general formula
R-O-H
where one alcohol mixture carries straight-chain or branched C₈-C₁₈-alkyl groups as the radical R and one other alcohol mixture carries straight-chain or branched C₁₀-C₂₀-alkyl groups as the radical R, subject to the proviso that the two radicals R differ by at least 0.5 in the average number of carbon atoms, and the two alcohol mixtures are present in a weight ratio of from 10:90 to 90:10, with one another and reacting this mixture first with the corresponding amount of ethylene oxide and then with the corresponding amount of propylene oxide.

2. A process for preparing a mixture of alkoxylated alcohols I as claimed in claim 1, wherein the amounts of ethylene oxide and propylene oxide are chosen in such a way that the products I have an average degree of ethoxylation x of from 2 to 5 and an average degree of propoxylation y of from 2 to 6.

3. A process for preparing a mixture of alkoxylated alcohols I as claimed in claim 1 or 2, wherein the mixtures used of alcohols of the general formula
R-O-H
are mixtures from the group of the C₉/C₁₁ oxo alcohols, C₁₂/C₁₄ oxo alcohols, C₁₃/C₁₅ oxo alcohols, C₁₆/C₁₈ oxo alcohols, C₈/C₁₀ Ziegler alcohols, C₁₀/C₁₂ Ziegler alcohols, C₁₂/C₁₄ Ziegler alcohols, C₁₂/C₁₆ Ziegler alcohols and C₁₆/C₂₀ Ziegler alcohols.

4. A process for preparing a mixture of alkoxylated alcohols I as claimed in any of claims 1 to 3, wherein the mixture used of alcohols of the general formula
R-O-H
is a mixture of a C₁₂/C₁₄ oxo alcohol and a C₁₃/C₁₅ oxo alcohol.

5. The use of a mixture of alkoxylated alcohols I as prepared in any of claims 1 to 4 as a foam-suppressing surfactant additament in cleaning compositions for mechanized cleaning processes.

6. The use of a mixture of alkoxylated alcohols I as prepared in any of claims 1 to 4 as a foam-suppressing surfactant additament for final rinse compositions for mechanized dishwashing.

7. A process for preparing cleaning compositions for mechanized cleaning processes, which comprises incorporating in these compositions a foam-suppressing surfactant additament comprising a mixture of alkoxylated alcohols I as set forth in any of claims 1 to 4.

8. A process for preparing final rinse compositions for mechanized dishwashing, which comprises incorporating in these compositions a foam-suppressing surfactant additament comprising a mixture of alkoxylated alcohols I as set forth in any of claims 1 to 4.

9. A cleaning composition for mechanized cleaning processes comprising a mixture of alkoxylated alcohols I as set forth in any of claims 1 to 4 as a foam-suppressing surfactant additament in an amount of from 0.1 to 40% by weight, based on the total amount of the formulation.

10. A final rinse composition for mechanized dishwashing comprising a mixture of alkoxylated alcohols I as set forth in any of claims 1 to 4 as a foam-suppressing surfactant additament in an amount of from 0.5 to 30% by weight, based on the total amount of the formulation.

## Revendications

1. Procédé de préparation d'un mélange d'alcools alcoxylés de formule générale I
R―O―(C₂H₄O)ₓ―(C₃H₆O)_{y}―H
dans laquelle
x indique un degré d'éthoxylation moyen de 1 à 12 et
y indique un degré de propoxylation moyen de 1 à 15,
caractérisé en ce que l'on mélange entre eux au moins deux mélanges d'alcools de formule générale
R―O―H
un des mélanges d'alcools portant, en tant que reste R, des groupements alkyle en C₈-C₁₈ en chaîne linéaire ou ramifiés et un autre mélange d'alcools portant, en tant que reste R, des groupements alkyle en C₁₀-C₂₀ en chaîne linéaire ou ramifiés, mais les deux restes R devant se différencier d'au moins 0,5 dans le nombre moyen des atomes de carbone, et les deux mélanges d'alcools étant présents dans un rapport pondéral de 10:90 à 90:10, et on fait réagir ce mélange, d'abord avec la quantité convenable d'oxyde d'éthyléne, puis avec la quantité convenable d'oxyde de propylène.

2. Procédé de préparation d'un mélange d'alcools alcoxylés I selon la revendication 1, caractérisé en ce que l'on choisit les quantités d'oxyde d'éthyléne et d'oxyde de propylène de sorte que les produits I présentent un degré d'éthoxylation moyen x de 2 à 5 et un degré de propoxylation moyen y de 2 à 6.

3. Procédé de préparation d'un mélange d'alcools alcoxylés I selon la revendication 1 ou 2, caractérisé en ce que l'on utilise, comme mélanges d'alcools de formule générale
R―O―H
des mélanges du groupe des oxoalcools en C₉/C₁₁, des oxoalcools en C₁₂/C₁₄, des oxoalcools en C₁₃/C₁₅, des oxoalcools en C₁₆/C₁₈, des alcools de Ziegler en C₈/C₁₀, des alcools de Ziegler en C₁₀/C₁₂, des alcools de Ziegler en C₁₂/C₁₄, des alcools de Ziegler en C₁₂/C₁₆ et des alcools de Ziegler en C₁₆/C₂₀.

4. Procédé de préparation d'un mélange d'alcools alcoxylés I selon l'une quelconque des revendications 1 à 3, caractérisé en ce que l'on utilise, comme mélange d'alcools de formule générale
R―O―H
,
un mélange d'un oxoalcool en C₁₂/C₁₄ et d'un oxoalcool en C₁₃/C₁₅.

5. Utilisation d'un mélange d'alcools alcoxylés I selon l'une quelconque des revendications 1 à 4 comme additif tensioactif antimousse dans des produits de nettoyage pour des opérations de lavage se déroulant à la machine.

6. Utilisation d'un mélange d'alcools alcoxylés I selon l'une quelconque des revendications 1 à 4 comme additif tensioactif antimousse pour des produits de rinçage pour le lavage de la vaisselle a la machine.

7. Procédé de préparation de produits de nettoyage pour des opérations de lavage se déroulant à la machine, caractérisé en ce que l'on ajoute à ces produits, en tant qu'additif tensioactif antimousse, un mélange d'alcools alcoxylés I selon l'une quelconque des revendications 1 à 4.

8. Procédé de préparation de produits de rinçage pour le lavage de la vaisselle à la machine, caractérisé en ce que l'on ajoute à ces produits, en tant qu'additif tensioactif antimousse, un mélange d'alcools alcoxylés I selon l'une quelconque des revendications 1 à 4.

9. Produit de nettoyage pour des opérations de lavage se déroulant à la machine, contenant un mélange d'alcools alcoxylés I selon l'une quelconque des revendications 1 à 4, en tant qu'additif tensioactif antimousse, dans une proportion de 0,1 à 40% en poids par rapport à la quantité totale de la composition.

10. Produit de rinçage pour le lavage de la vaisselle à la machine, contenant un mélange d'alcools alcoxylés I selon l'une quelconque des revendications 1 à 4, en tant qu'additif tensioactif antimousse, dans une proportion de 0,5 à 30% en poids par rapport à la quantité totale de la composition.
